# EUROPÄISCHE PATENTSCHRIFT

(11) **EP 2 643 581 B1**
(45) Veröffentlichungstag und Bekanntmachung des Hinweises auf die Patenterteilung: **06.07.2016**
(21) Anmeldenummer: 11788109.4
(22) Anmeldetag: 21.11.2011
(51) Int. Cl.: F02M 51/06, F02M 63/00

(54) **KRAFTSTOFFINJEKTOR**
FUEL INJECTOR
INJECTEUR DE CARBURANT

(30) Priorität: 22.11.2010 DE 102010044205
(43) Veröffentlichungstag der Anmeldung: 02.10.2013
(73) Patentinhaber: Robert Bosch GmbH, 70442 Stuttgart (DE)
(72) Erfinder: SCHUELKE, Armin, 71277 Rutesheim-Heuweg (DE); OHLHAFER, Olaf, 74391 Erlingheim (DE)
(86) Internationale Anmeldenummer: PCT/EP2011/070513
(87) Internationale Veröffentlichungsnummer: WO 2012/069393

(56) Entgegenhaltungen:
- EP-A2- 2 386 746
- WO-A1-2007/115853
- WO-A1-2011/069706
- DE-A1-102008 042 227

## Beschreibung

Die Erfindung betrifft einen Kraftstoffinjektor zum Einspritzen von Kraftstoff in einen Brennraum einer Brennkraftmaschine mit den Merkmalen des Oberbegriffs des Anspruchs 1. Der Kraftstoffinjektor umfasst einen Magnetaktor zur direkten Ansteuerung eines vorzugsweise nadelförmigen Einspritzventilgliedes, über dessen Hubbewegung wenigstens eine Einspritzöffnung des Kraftstoffinjektors freigebbar oder verschließbar ist.

### Stand der Technik

Die Ansteuerung eines Einspritzventilgliedes eines Kraftstoffinjektors mit einem Magnetaktor als Betätigungsmittel erfolgt in der Regel indirekt. Hierzu umfasst der Magnetaktor ein Magnetventil, mittels dessen ein das Einspritzventilglied beaufschlagender Steuerdruck in einem Steuerraum veränderbar ist, so dass mit Veränderung des Steuerdrucks ein Öffnen oder Schließen des Einspritzventilgliedes bewirkt wird. Die indirekte Ansteuerung erweist sich jedoch als nachteilig, da die zur Absenkung des Steuerdrucks erforderliche Steuermenge einem Rücklauf zugeführt und danach erneut auf Hochdruck gefördert werden muss. Außerdem weisen indirekt angesteuerte Einspritzventilglieder gegenüber direkt angesteuerten prinzipbedingt ein verzögertes Ansprechverhalten auf. Um eine direkte Ansteuerung des Einspritzventilgliedes zu realisieren sind bislang jedoch fast ausschließlich Injektorkonzepte bekannt, die den Einsatz von Piezoaktoren vorsehen. Denn der Einsatz eines Magnetaktors würde bei Systemdrücken von über 2000 bar einen zu großen Magnetaktor erfordern, um die zum Öffnen des Einspritzventilgliedes notwendige Kraft zu realisieren.

Darüber hinaus ist aus der DE 10 2006 015 745 A1 ein Kraftstoffinjektor mit einem direktgesteuerten Einspritzventilglied und einem magnetischen Steller in Form eines Magnetventils bekannt. Über das Magnetventil kann ein Ablaufkanal eines ersten Steuerraumes geöffnet oder geschlossen werden, der über eine Zulaufdrossel mit Systemdruck beaufschlagt ist. Um die prinzipbedingten langen Öffnungs- und Schließzyklen in Bezug auf das Einspritzventilglied zu verkürzen, wird vorgeschlagen, das Magnetventil durch einen zusätzlichen Bypass, der den Ablaufkanal mit einem Hochdruckanschluss verbindet, zu umgehen. Dennoch bedingt auch das hierin offenbarte Injektorkonzept das Abführen einer bestimmten Absteuermenge über einen niederdruckseitigen Ablauf.

Weiterhin sind aus WO 2007/115853 A1, DE 10 2008 042 227 A1 und EP 2 386 746 A2 Einspritzventile bekannt, bei denen die kolbenförmigen Düsennadeln mittels eines elektrischen Aktuators und eines hydraulischen Kopplers bewegt werden.

Ausgehend von dem vorstehend genannten Stand der Technik besteht die Aufgabe der vorliegenden Erfindung darin, einen Kraftstoffinjektor mit einem Magnetaktor bereit zu stellen, der eine direkte Ansteuerung des Einspritzventilgliedes ermöglicht und somit rücklaufmengenfrei betrieben werden kann. Zugleich soll der vorgeschlagene Kraft-stoffinjektor einfach und kostengünstig herstellbar sein.

Die Aufgabe wird gelöst durch einen Kraftstoffinjektor mit den Merkmalen des Anspruchs 1. Vorteilhafte Weiterbildungen der Erfindung sind in den Unteransprüchen angegeben.

### Offenbarung der Erfindung

Der vorgeschlagene Kraftstoffinjektor weist einen Magnetaktor mit einem hubbeweglichen Ankerelement zur direkten Ansteuerung eines vorzugsweise nadelförmigen Einspritzventilgliedes auf. Erfingdungsgemäß ist das Einspritzventilglied während einer ersten Phase seines Öffnungshubes mit einem hydraulischen Übersetzer mechanisch koppelbar, der eine ein Steuervolumen begrenzende hydraulische Wirkfläche A₁ besitzt, welche in Summe mit einer am Einspritzventilglied ausgebildeten hydraulischen Wirkfläche A₂ größer als eine am Ankerelement ausgebildete, das Steuervolumen begrenzende hydraulische Wirkfläche A₃ ist, so dass aufgrund des Flächenverhältnisses der in Bezug auf das Steuervolumen relevanten hydraulischen Wirkfläche A₁, A₂ und A₃ eine Kraftverstärkung bewirkt wird. Ferner erfindungsgemäß ist das Einspritzventilglied während seines Schließhubes mit dem Ankerelement mechanisch koppelbar, in Schließrichtung des Einspritzventilgliedes von einer Ankerfeder beaufschlagt wird, so dass der Schließhub des Einspritzventilgliedes mittels der Ankerfeder bewirkbar ist. Eine separate Schließfeder, welche das Einspritzventilglied in Schließrichtung mit einer Schließkraft beaufschlagt, ist somit entbehrlich. Der Entfall einer separaten Schließfeder weist den Vorteil eines verminderten Fertigungs- und Abstimmungsaufwands auf. Ferner kann das Steuervolumen minimiert werden, was sich günstig auf das Ansprechverhalten des Einspritzventilgliedes auswirkt. Darüber hinaus ermöglicht die Kraftverstärkung während der ersten Phase des Öffnungshubes des Einspritzventilgliedes eine direkte Ansteuerung des Einspritzventilgliedes unter Verwendung eines Magnetaktors zu realisieren. Die Ansteuerung erfolgt demnach rücklaufmengenfrei.

Während der ersten Phase des Öffnungshubes gilt es den Druckunterschied am geschlossenen Einspritzventilglied zu überwinden, der anfänglich sehr groß ist. Um das Einspritzventilglied aus seinem Sitz zu heben, bedarf es daher der Kraftverstärkung. Die mit der Kraftverstärkung einhergehende Wegminderung ist in dieser Phase des Öffnungshubes des Einspritzventilgliedes unerheblich. Zur vollständigen Sitzentdrosselung wird daher während einer zweiten Phase von einer Kraftverstärkung auf eine Wegverstärkung umgeschaltet. Die mit der Wegverstärkung einhergehende Kraftminderung ist wiederum unerheblich, da sich mit fortschreitendem Hub des Einspritzventilgliedes unterhalb des Einspritzventilgliedes ein dem Systemdruck angleichender Druck aufbaut, so dass die zum weiteren Anheben des Einspritzventilgliedes erforderliche Kraft sinkt. Die Umschaltung von einer Kraftverstärkung auf eine Wergverstärkung erfolgt durch eine Änderung des Flächenverhältnisses der jeweils in Bezug auf das Steuervolumen relevanten hydraulischen Wirkflächen.

Vorzugsweise ist zur Realisierung einer Wegverstärkung während der zweiten Phase des Öffnungshubes des Einspritzventilgliedes die am Einspritzventilglied ausgebildete hydraulische Wirkfläche A₂ kleiner als die am Ankerelement ausgebildete hydraulische Wirkfläche A₃ gewählt. Zudem wird während der zweiten Phase des Öffnungshubes die mechanische Kopplung des Einspritzventilgliedes mit dem hydraulischen Übersetzer aufgehoben, so dass das Flächenverhältnis der in Bezug auf das Steuervolumen relevanten hydraulischen Wirkflächen nunmehr A₂/ A₃ < 1 beträgt.

Gemäß einer bevorzugten Ausführungsform der Erfindung ist zur mechanischen Kopplung des Einspritzventilgliedes mit dem hydraulischen Übersetzer eine Anschlagfläche am Einspritzventilglied ausgebildet. Die Anschlagfläche bewirkt, dass bei einer Hubbewegung des hydraulischen Übersetzers das Einspritzventilglied mitgenommen wird. Die Hubbewegung des hydraulischen Übersetzers wird wiederum durch eine Hubbewegung des Ankerelementes in Richtung des Magnetaktors und einer damit einhergehenden Absenkung des Steuerdrucks im Steuervolumen realisiert. Da sich während dieser Phase des Öffnungshubes des Einspritzventilgliedes die hydraulischen Wirkflächen A₁ und A₂ addieren und in der Summe größer als die hydraulische Wirkfläche A₃ des Ankerelements sind, wird eine Kraftverstärkung bewirkt, mittels welcher die anfänglich hohe Schließkraft überwunden werden kann.

Um die Entkopplung des Einspritzventilgliedes vom hydraulischen Übersetzer und damit ein Umschalten von einer Kraftverstärkung auf eine Wegverstärkung zu bewirken, ist vorzugsweise an einem Gehäuseteil des Kraftstoffinjektors ein Anschlag ausgebildet. Der Anschlag dient der einseitig wirksamen Hubbegrenzung des hydraulischen Übersetzers. Das heißt, dass der Öffnungshub des hydraulischen Übersetzers im Unterschied zum Öffnungshub des Einspritzventilgliedes begrenzt ist. Während der zweiten Phase des Öffnungshubes des Einspritzventilgliedes liegt der hydraulische Übersetzer am Anschlag des Gehäuseteils an, so dass nicht nur die mechanische Kopplung des hydraulischen Übersetzers mit dem Einspritzventilglied sondern auch die hydraulische Kopplung des hydraulischen Übersetzers mit dem Ankerelement aufgehoben wird. Lediglich die hydraulische Kopplung des Einspritzventilgliedes bleibt bestehen, so dass über ein Flächenverhältnis A₂/ A₃ < 1 eine Wegverstärkung bewirkbar ist.

Gemäß einer weiteren bevorzugten Ausführungsform der Erfindung ist der hydraulische Übersetzer scheiben- oder kolbenförmig ausgebildet und besitzt eine zentrale Bohrung, in welcher das Einspritzventilglied aufgenommen ist. Auf diese Weise lassen sich am einfachsten die vorstehend beschriebenen Flächenverhältnisse während der ersten und der zweiten Phase des Öffnungshubes des Einspritzventilgliedes realisieren. Der am Einspritzventilglied ausgebildete Anschlag kann beispielsweise als radialer Absatz im Bereich einer Durchmesservergrößerung des Einspritzventilgliedes ausgebildet sein. Weiterhin bevorzugt sind der hydraulische Übersetzer, das Einspritzventilglied und das Ankerelement koaxial angeordnet, wobei die am Ankerelement ausgebildete hydraulische Wirkfläche A₃ den Wirkflächen A₁ und A₂ gegenüber liegt.

Vorteilhafterweise wird der hydraulische Übersetzer von der Druckkraft einer Feder beaufschlagt, mittels welcher sichergestellt ist, dass der hydraulische Übersetzer in Schließstellung des Injektors am Anschlag des Einspritzventilgliedes anliegt. Die Feder hat demnach lediglich zu gewährleisten, dass der hydraulische Übersetzer nach einem Einspritzvorgang wieder seine Ausgangsposition einnimmt. Demzufolge kann eine relativ weiche Feder eingesetzt werden. Zumindest ist die Federkraft geringer als die der Ankerfeder gewählt, um den vollständigen Schließhub des Einspritzventilgliedes zu bewirken.

Eine bevorzugte Ausführungsform der Erfindung wird nachfolgend anhand der einzigen Zeichnung näher beschrieben. Diese zeigt einen schematischen Längsschnitt durch einen erfindungsgemäßen Kraftstoffinjektor.

### Ausführliche Beschreibung der Zeichnung

Der dargestellte erfindungsgemäße Kraftstoffinjektor weist einen Magnetaktor 1 zur Betätigung eines Einspritzventilgliedes 2 auf. Das Einspritzventilglied 2 ist zum Freigeben und Verschließen wenigstens einer Einspritzöffnung 3 hubbeweglich in einem Düsenkörper 13 geführt. Zur Betätigung des Einspritzventilgliedes 2 weist der Magnetaktor 1 ein ebenfalls hubbewegliches Ankerelement 4 auf, das in axialer Richtung ein Steuervolumen 5 mit einer hydraulischen Wirkfläche A₃ begrenzt. Bei einer Bestromung des Magnetaktors 1 bewegt sich das Ankerelement 4 in Richtung des Aktors und bewirkt auf diese Weise einen Druckabfall im Steuervolumen 5. Da das Steuervolumen 5 ferner von einer an einem hydraulischen Übersetzer 6 ausgebildeten hydraulischen Wirkfläche A₁ und von einer am Einspritzventilglied 2 ausgebildeten hydraulischen Wirkfläche A₂ begrenzt wird, erfolgt eine hydraulische Kopplung dieser mit dem Ankerelement 4. Das heißt, dass der hydraulische Übersetzer 6 und das Einspritzventilglied 2 der Bewegung des Ankerelementes 4 folgen. Da die Summe der hydraulischen Wirkflächen A₁ und A₂ größer als die Fläche A₃ gewählt ist, wird über das Flächenverhältnis während dieser ersten Phase des Öffnungshubes des Einspritzventilgliedes 2 eine Kraftverstärkung bewirkt. Um sicherzustellen, dass sowohl der hydraulische Übersetzer 6 als auch das Einspritzventilglied 2 der Bewegung des Ankerelementes 4 folgen, sind der hydraulische Übersetzer 6 und das Einspritzventilglied 2 über eine am Einspritzventilglied 2 ausgebildete Anschlagfläche 8 mechanisch koppelbar. Während der ersten Phase des Öffnungshubes liegt der hydraulische Übersetzer 6 an dieser Anschlagfläche 8 des Einspritzventilgliedes 2 an. Einen Teil des Öffnungshubes des Einspritzventilgliedes 2 bewältigen der hydraulische Übersetzer 6 und das Einspritzventilglied 2 demnach gemeinsam. Strömt nach anfänglichem Öffnen der Kraftstoff unter das Einspritzventilglied 2 sinken die Kraftanforderungen zum weiteren Anheben des Einspritzventilgliedes. Demnach kann nunmehr von einer Kraftverstärkung auf eine Wegverstärkung umgeschaltet werden. Das Umschalten erfolgt, indem der hydraulische Übersetzer 6 an einer weiteren Bewegung gehindert wird. Das heißt, dass die mechanische Kopplung des hydraulischen Übersetzers 6 mit dem Einspritzventilglied 2 während dieser zweiten Phase des Öffnungshubes des Einspritzventilgliedes 2 gelöst wird. Als wirksame hydraulische Flächen liegen sich demnach nur noch die Wirkflächen A₂ und A₃ gegenüber. Da die am Einspritzventilglied 2 ausgebildete hydraulische Wirkfläche A₂ kleiner als die am Ankerelement 4 ausgebildete hydraulische Wirkfläche A₃ gewählt ist, wird nunmehr eine Wegverstärkung erzielt.

Zur Hubbegrenzung des hydraulischen Übersetzers 6 ist an einem Gehäuseteil 9 ein Anschlag 10 ausgebildet. Gelangt der hydraulische Übersetzer 6 in Anlage mit dem Anschlag 10, wird die mechanische Kopplung mit dem Einspritzventilglied 2 gelöst und das Einspritzventilglied 2 setzt die Bewegung alleine fort. Die mechanische Kopplung erfolgt vorliegend in einfacher Weise, nämlich indem das Einspritzventilglied 2 in einer zentralen Bohrung 11 des hydraulischen Übersetzers 6 aufgenommen ist und zur Ausbildung der Anschlagfläche 8 einen Bereich mit vergrößertem Außendurchmesser besitzt, wobei der Außendurchmesser größer als der Innendurchmesser der zentralen Bohrung 11 gewählt ist. Eine Feder 12, welche den hydraulischen Übersetzer 6 in Richtung der Anschlagfläche 8 mit einer Druckkraft beaufschlagt, stellt die Anlage des hydraulischen Übersetzers 6 an der Anschlagfläche 8 während der ersten Phase des Öffnungshubes des Einspritzventilgliedes 2 bzw. in Schließstellung des Injektors sicher.

Zum Schließen der wenigstens einen Einspritzöffnung 3 wird die Bestromung des Magnetaktors 1 beendet. Eine das Ankerelement 4 in Schließrichtung mit einer Druckkraft beaufschlagende Ankerfeder 7 stellt die Rückstellung des Ankerelementes 4 sicher. Bei der Rückstellung gelangt das Ankerelement 4 in Anlage mit dem Einspritzventilglied 2 und drückt dieses in seinen Sitz zurück. Aufgrund der mechanischen Kopplung des Einspritzventilgliedes 2 mit dem Ankerelement 4 während der Schließphase wird die Rückstellung des Einspritzventilgliedes 2 ebenfalls über die Druckkraft der Ankerfeder 7 bewirkt. Die Federkraft der Ankerfeder 7 ist dementsprechend relativ hoch gewählt. In jedem Fall ist die Federkraft der Ankerfeder 7 höher als die Federkraft der Feder 12 gewählt, welche den hydraulischen Übersetzer in Öffnungsrichtung des Einspritzventilgliedes 2 beaufschlagt. Eine separate Schließfeder zur Rückstellung des Einspritzventilgliedes 2 ist verzichtbar, wodurch der Fertigungs- und Abstimmungsaufwand verringert wird.

Die Erfindung ist nicht auf das dargestellte Ausführungsbeispiel begrenzt. Darüber hinaus sind Abwandlungen, insbesondere im Hinblick auf die Ausführung des Ankerelementes 4, des hydraulischen Übersetzers 6 und/oder des Einspritzventilgliedes 2, realisierbar.

## Patentansprüche

1. Kraftstoffinjektor zum Einspritzen von Kraftstoff in einen Brennraum einer Brennkraftmaschine mit einem Magnetaktor (1) zur direkten Ansteuerung eines vorzugsweise nadelförmigen Einspritzventilgliedes (2), über dessen Hubbewegung wenigstens eine Einspritzöffnung (3) des Kraftstoffinjektors freigebbar oder verschließbar ist, wobei der Magnetaktor (1) ein hubbewegliches Ankerelement (4) zur Steuerung des Steuerdrucks in einem Steuervolumen (5) umfasst,
**dadurch gekennzeichnet, dass** das Einspritzventilglied (2) während einer ersten Phase seines Öffnungshubes mit einem hydraulischen Übersetzer (6) mechanisch gekoppelt ist, der eine das Steuervolumen (5) begrenzende hydraulische Wirkfläche A₁ besitzt, welche in Summe mit einer am Einspritzventilglied (2) ausgebildeten hydraulischen Wirkfläche A₂ größer als eine am Ankerelement (4) ausgebildete und das Steuervolumen (5) begrenzende hydraulische Wirkfläche A₃ ist, so dass aufgrund des Flächenverhältnisses der in Bezug auf das Steuervolumen (5) relevanten hydraulischen Wirkfläche A₁, A₂ und A₃ eine Kraftverstärkung bewirkt wird,
ferner, dass die mechanische Kopplung des hydraulischen Übersetzers (6) mit dem Einspritzventilglied (2) während einer zweiten Phase des Öffnungshubs gelöst wird, so dass sich als wirksame hydraulische Flächen nur noch die Wirkflächen A₂ und A₃ gegenüber liegen, wobei die hydraulische Wirkfläche A₂ kleiner als die Wirkfläche A₃ ist und dadurch eine Wegverstärkung erzielt wird,
ferner, dass das Einspritzventilglied (2) während seines Schließhubes mit dem Ankerelement (4) mechanisch gekoppelt ist, das in Schließrichtung des Einspritzventilgliedes (2) von der Druckkraft einer Ankerfeder (7) beaufschlagt wird, so dass der Schließhub des Einspritzventilgliedes (2) mittels der Ankerfeder (7) bewirkbar ist.

2. Kraftstoffinjektor nach Anspruch 1,
**dadurch gekennzeichnet, dass** am Einspritzventilglied (2) eine Anschlagfläche (8) zur mechanischen Kopplung mit dem hydraulischen Übersetzer (6) ausgebildet ist.

3. Kraftstoffinjektor nach Anspruch 2,
**dadurch gekennzeichnet, dass** die am Einspritzventilglied (2) ausgebildete Anschlagfläche (8) eine Mitnahme des Einspritzventilgliedes (2) bei einer Hubbewegung des hydraulischen Übersetzers (6) zur Umsetzung einer Kraftverstärkung während der ersten Phase der Hubbewegung des Einspritzventilgliedes (2) bewirkt.

4. Kraftstoffinjektor nach einem der vorhergehenden Ansprüche,
**dadurch gekennzeichnet, dass** an einem Gehäuseteil (9) des Kraftstoffinjektors ein Anschlag (10) zur einseitig wirksamen Hubbegrenzung des hydraulischen Übersetzers (6) ausgebildet ist.

5. Kraftstoffinjektor nach einem der vorhergehenden Ansprüche,
**dadurch gekennzeichnet, dass** der hydraulische Übersetzer (6) scheibenoder kolbenförmig ausgebildet ist und eine zentrale Bohrung (11) zur Aufnahme des Einspritzventilgliedes (2) besitzt.

6. Kraftstoffinjektor nach einem der vorhergehenden Ansprüche,
**dadurch gekennzeichnet, dass** der hydraulische Übersetzer (6) von der Druckkraft einer Feder (12) beaufschlagt wird.

## Claims

1. Fuel injector for injecting fuel into a combustion chamber of an internal combustion engine having a magnetic actuator (1) for direct actuation of a preferably needle-shaped injection valve element (2), by means of whose stroke movement at least one injection opening (3) of the fuel injector can be opened up or closed, wherein the magnetic actuator (1) comprises an armature element (4), which can perform stroke movements, for controlling the control pressure in a control volume (5),
**characterized in that** the injection valve element (2) is, during a first phase of its opening stroke, mechanically coupled to a hydraulic transmitter (6) which has an active hydraulic area A₁ which delimits the control volume (5) and which, combined with an active hydraulic area A₂ formed on the injection valve element (2), is larger than an active hydraulic area A₃ which is formed on the armature element (4) and which delimits the control volume (5), such that force boosting is effected owing to the area ratio of the active hydraulic areas A₁, A₂ and A₃ that are relevant with regard to the control volume (5),
furthermore **in that** the mechanical coupling of the hydraulic transmitter (6) to the injection valve element (2) is, during a second phase of the opening stroke, eliminated such that, as active hydraulic areas, only the active areas A₂ and A₃ oppose one another, wherein the active hydraulic area A₂ is smaller than the active area A₃ and travel boosting is thus achieved,
furthermore **in that** the injection valve element (2) is, during its closing stroke, mechanically coupled to the armature element (4), which is forced in the closing direction of the injection valve element (2) by the pressure force of an armature spring (7), such that the closing stroke of the injection valve element (2) can be effected by way of the armature spring (7).

2. Fuel injector according to Claim 1,
**characterized in that** a stop face (8) for mechanically coupling to the hydraulic transmitter (6) is formed on the injection valve element (2).

3. Fuel injector according to Claim 2,
**characterized in that** the stop face (8) which is formed on the injection valve element (2) causes the injection valve element (2) to be entrained during a stroke movement of the hydraulic transmitter (6) in order to implement power boosting during the first phase of the stroke movement of the injection valve element (2).

4. Fuel injector according to one of the preceding claims,
**characterized in that** a stop (10) for limiting the stroke of the hydraulic transmitter (6) on one side is formed on a housing part (9) of the fuel injector.

5. Fuel injector according to one of the preceding claims,
**characterized in that** the hydraulic transmitter (6) is formed in the shape of a disc or piston and has a central drilled hole (11) for accommodating the injection valve element (2).

6. Fuel injector according to one of the preceding claims,
**characterized in that** the hydraulic transmitter (6) is acted on by the pressure force of a spring (12).

## Revendications

1. Injecteur de carburant pour injecter du carburant dans une chambre de combustion d'un moteur à combustion interne, comprenant un actionneur magnétique (1) pour la commande directe d'un organe de soupape d'injection (2) de préférence en forme d'aiguille, au moyen du mouvement de course duquel au moins une ouverture d'injection (3) de l'injecteur de carburant peut être libérée ou peut être fermée, l'actionneur magnétique (1) comportant un élément d'armature (4) pouvant être animé d'un mouvement de course pour la commande de la pression de commande dans un volume de commande (5),
**caractérisé en ce que** l'organe de soupape d'injection (2), pendant une première phase de sa course d'ouverture, est accouplé mécaniquement à un convertisseur hydraulique (6) qui présente une surface active hydraulique A₁ qui, additionnée à une surface hydraulique A₂ réalisée au niveau de l'organe de soupape d'injection (2), est plus grande qu'une surface active hydraulique A₃ réalisée au niveau de l'élément d'armature (4) et limitant le volume de commande (5), de telle sorte que du fait du rapport de surface des surfaces actives hydrauliques A₁, A₂ et A₃ pertinentes en rapport avec le volume de commande (5), une amplification de force soit provoquée, et en outre en ce que l'accouplement mécanique du convertisseur hydraulique (6) avec l'organe de soupape d'injection (2) est désaccouplé pendant une deuxième phase de la course d'ouverture de telle sorte que les surfaces hydrauliques en regard ne soient plus que les surfaces actives A₂ et A₃, la surface active hydraulique A₂ étant plus petite que la surface active A₃ et de ce fait, une amplification de course étant obtenue, et en outre, **en ce que** l'organe d'injection de soupape (2), pendant sa course de fermeture, est accouplé mécaniquement à l'élément d'armature (4) qui est sollicité dans la direction de fermeture de l'organe de soupape d'injection (2) par la force de pression d'un ressort d'armature (7), de telle sorte que la course de fermeture de l'organe de soupape d'injection puisse être réalisée au moyen du ressort d'armature (7).

2. Injecteur de carburant selon la revendication 1, **caractérisé en ce qu'**une surface de butée (8) est réalisée sur l'organe de soupape d'injection (2) pour l'accouplement mécanique avec le convertisseur hydraulique (6).

3. Injecteur de carburant selon la revendication 2, **caractérisé en ce que** la surface de butée (8) réalisée sur l'organe de soupape d'injection (2) provoque un entraînement de l'organe de soupape d'injection (2) lors d'un mouvement de course du convertisseur hydraulique (6) pour la conversion d'une amplification de force pendant la première phase du mouvement de course de l'organe de soupape d'injection (2).

4. Injecteur de carburant selon l'une quelconque des revendications précédentes,
**caractérisé en ce qu'**une butée (10) est réalisée sur une partie de boîtier (9) de l'injecteur de carburant pour limiter unilatéralement de façon efficace la course du convertisseur hydraulique (6).

5. Injecteur de carburant selon l'une quelconque des revendications précédentes,
**caractérisé en ce que** le convertisseur hydraulique (6) est réalisé sous forme de disque ou sous forme de piston et présente un alésage central (11) pour recevoir l'organe de soupape d'injection (2).

6. Injecteur de carburant selon l'une quelconque des revendications précédentes,
**caractérisé en ce que** le convertisseur hydraulique (6) est sollicité par la force de compression d'un ressort (12).
